# EUROPÄISCHE PATENTSCHRIFT

(11) **EP 0 389 757 B1**
(45) Veröffentlichungstag und Bekanntmachung des Hinweises auf die Patenterteilung: **29.07.1992**
(21) Anmeldenummer: 90102034.7
(22) Anmeldetag: 02.02.1990
(51) Int. Cl.: A63C 9/085

(54) **Vorderbacken**
Toe binding
Butée avant

(30) Priorität: 28.03.1989 AT 698/89
(43) Veröffentlichungstag der Anmeldung: 03.10.1990
(73) Patentinhaber: HTM Sport- und Freizeitgeräte Gesellschaft m.b.H., A-2320 Schwechat (AT)
(72) Erfinder: Stritzl, Karl, A-1020 Wien (AT)
(74) Vertreter: Szász, Tibor, Dipl.-Ing.

(56) Entgegenhaltungen:
- EP-A- 0 130 864
- EP-A- 0 303 070
- DE-A- 2 448 769
- FR-A- 2 421 643

## Beschreibung

Die Erfindung bezieht sich auf einen Vorderbacken gemäß dem Oberbegriff des Anspruches 1.

Ein derartiger Vorderbacken ist in der EP-A2 0 303 070 bereits beschrieben. Dieser Vorderbacken ermöglicht zwar eine seitliche Auslösung bei einem Drehsturz des Skiläufers, bei einem Rückwärtsdrehsturz desselben wird jedoch die Freigabe des Skischuhs nicht erleichtert.

Die Erfindung stellt sich die Aufgabe, diesen Nachteil zu beseitigen und einen Vorderbacken zu schaffen, bei dem bei einem Rückwärtsdrehsturz beide Winkelhebel gegenüber der Skioberseite angehoben werden.

Ausgehend von einem Vorderbacken gemäß dem Oberbegriff des Anspruches 1 wird diese Aufgabe erfindungsgemäß durch die Merkmale des kennzeichnenden Teiles dieses Anspruches gelöst.

An sich ist der Gedanke, den schalenförmigen Sohlenniederhalter eines Vorderbackens bei einem Rückwärtsdrehsturz nicht nur in einer Parallelebene zur Skioberseite, sondern gleichzeitig auch nach oben zu verschwenken, bereits bekannt, wie die DE-A 24 48 769 zeigt. Dies wird dadurch erreicht, daß der schalenförmige Sohlenniederhalter an der Rückseite eines Federgehäuses an drei Punkten abgestützt ist, wobei sich die Lage des dritten, obersten Punktes durch eine Gewindespindel verändern läßt. Allerdings ist bei dieser Ausführungsform der Winkel, den die beiden Schenkel des Sohlenniederhalters miteinander einschließen, durch die Schalenform immer konstant, was einer Freigabe des Skischuhs hinderlich ist.

Eine ähnliche Ausführungsform zeigt die EP-A1 0 130 864, bei der der Sohlenniederhalter des Vorderbakkens gleichfalls schalenförmig ausgebildet ist. Dieser Sohlenniederhalter kann bei einem Rückwärtsdrehsturz nicht nur seitlich ausgeschwenkt, sondern gleichzeitig auch gegen die Kraft der Auslösefeder etwas angehoben werden. Dieser Vorderbacken hat den gleichen Nachteil, wie der zuletzt beschriebene.

Der Vorderbacken nach der FR-A 2 421 643 besitzt zwar zwei seitliche, im Gehäuse gelagerte Winkelhebel, die zur Halterung des Skischuhs dienen, doch ist hier ein gesonderter Sohlenniederhalter vorhanden. Bei einem Rückwärtsdrehsturz des Skiläufers wird dieser Sohlenniederhalter auf der Seite des auslösenden Winkelhebels angehoben, so daß die Freigabe des Skischuhs auf dieser Seite erleichtert wird. Diese Ausführungsform ist infolge des in einer Querebene des Vorderbackens verschwenkbaren Sohlenniederhalters kompliziert in ihrem Aufbau.

Durch die Maßnahme des Anspruches 2 wird eine sichere Führung des Lagerteiles bei Beginn eines Rückwärtssturzes gewährleistet.

Der Gegenstand des Anspruches 3 ermöglicht eine sichere Führung des Lagerteiles am Gehäuse zu Beginn eines Rückwärtsdrehsturzes des Skiläufers und eine anschließende Freigabe des Lagerteiles, die ein Verschwenken desselben in einer Querebene zur Skioberseite ermöglicht. Somit ist der Lagerteil gegenüber einer Drehbewegung in Verrichtung bis zum Erreichen einer vom Konstrukteur von vornherein bestimmten Winkellage gesperrt.

Für die Lagerung des Lagerteiles am Gehäuse hat die Lösung nach Anspruch 4 den Vorteil einer einfachen Montage.

Durch die Merkmale des Anspruches 5 wird bei einem Rückwärtssturz und auch bei einem Rückwärtsdrehsturz durch den verschwenkten Lagerteil eine Vorspannung der Auslösefeder hervorgerufen, wodurch für die seitliche Auslösung ein geringerer Arbeitsaufwand erforderlich ist. In Weiterentwicklung dieses Erfindungsgedankens wird die Reibung zwischen dem Quersteg und dem Schwenkel des Schiebers durch die Merkmale des Anspruches 6 zusätzlich verringert.

Durch den Gegenstand des Anspruches 7 wird während des gesamten Rückwärtssturzes bzw. zu Beginn eines Rückwärtsdrehsturzes eine Flächenberührung des Lagerteiles am Gehäuse gewährleistet. Dadurch wird die Abnützung von Lagerteil und Bindungsgehäuse herabgesetzt.

Durch die Maßnahme des Anspruches 8 wird sichergestellt, daß bei einem Rückwärtsdrehsturz des Skiläufers ein Verschwenken des Lagerteiles um eine ideelle, in Skilängsrichtung verlaufende Achse erst dann eintritt, wenn der Lagerteil bereits einen vorgegebenen Weg nach oben, also eine vom Ski weg gerichtete Strecke zurückgelegt hat. Der Gegenstand des Anspruches 8 ist sohin eine Variante zu der im Anspruch 3 angegebenen Lösung.

In der Zeichnung sind beispielsweise Ausführungsformen des Erfindungsgegenstandes darstellt. Fig. 1 ist ein vertikaler Längsmittelschnitt durch eine erste Ausführungsform in der Fahrtstellung und Fig. 2 eine dazugehörige, teilweise nach der Linie II - II in Fig. 1 geschnittene Draufsicht. In Fig. 3 ist ein vertikaler Längsmittelschnitt durch diese Ausführungsform bei einem Rückwärtsdrehsturz und in Fig. 4 eine Draufsicht bei einem Drehsturz wiedergegeben. Fig. 5 zeigt eine Ansicht in Richtung des Pfeiles V in Fig. 1 und Fig. 6 dieselbe bei einem Rückwärtsdrehsturz. Fig. 7 ist eine Seitenansicht des Gehäuses und Fig. 8 ein Schnitt nach der Linie VIII - VIII in Fig. 7. In Fig. 9 ist der Lagerteil im Schaubild dargestellt. Fig.10 zeigt einen vertikalen Längsmittelschnitt durch eine zweite Ausführungsform in der Fahrtstellung und Fig.11 eine Vorderansicht des Lagerteiles dieser Ausführungsform. In Fig.12 ist der Lagerteil der zweiten Ausführungsform im Schaubild wiedergegeben.

Der in der Fig. 1 bis 9 dargestellte Vorderbacken ist in seiner Gesamtheit mit 1 bezeichnet. Er besitzt ein Gehäuse 2, das an der Oberseite 3a eines Ski 3 mittels Schrauben 3b befestigt ist. Im Gehäuse 2 ist eine als Schraubenfeder ausgebildete Auslösefeder 4 untergebracht, deren Vorspannung in an sich bekannter Weise durch eine Gewindehülse 5 eingestellt werden kann. Die Auslösefeder 4 ist zwischen zwei Federtellern 7, 8 angeordnet, von denen der Federteller 8 auf einer Querwand 2a des Gehäuses 2 aufliegt. Die Auslösefeder 4 wird in axialer Richtung von einer Zugstange 6 durchsetzt, an deren einem Ende die Gewindehülse 5 aufgeschraubt ist und deren anderes Ende mit einem vertikalen Schwenkel 9a eines winkelförmigen Schiebers 9 vernietet ist.

Auf der einem nur in Fig. 1 angedeuteten Skischuh 15, mit der Trittplatte 16 zugewandten Stirnseite 2b des Gehäuses 2 befindet sich ein Ansatz 2c, in dem zwei nach unten hin offene seitliche Ausnehmungen 2d₁, 2d₂ ausgespart sind, welche in bezug auf die vertikale Längsmittelebene des Gehäuses 2 symmetrisch angeordnet sind. In jede dieser Ausnehmungen 2d₁, 2d₂ ist ein nach innen gerichteter Achsstummel 10a, 10b eines Lagerteiles 11 mit reichlichem Spiel eingeführt (s.Fig.1,5 und 7).

Der Lagerteil 11 weist zwei in Seitenansicht etwa C-förmige Abschnitte 11a, 11b auf, welche sich im seitlichen Abstand voneinander befinden und welche mit Lagerbohrungen 11c, 11d versehen sind. An ihrem unteren Ende besitzt jeder Abschnitt 11a, 11b eine Schrägfläche 11h, 11i, welche zur Auflage an einer unter einem Winkel α geneigten Schrägfläche 2e bzw. 2f an der Stirnseite 2b des Gehäuses 2 bestimmt ist. Die einander gegenüberliegenden Innenseiten der beiden Abschnitte 11a, 11b tragen die Achsstummeln 10a, 10b (s. die Fig. 4, und 9).

Die beiden Abschnitte 11a, 11b sind durch drei Querstege 11e, 11f und 11g miteinander verbunden, wodurch zwei Freiräume, nämlich ein unterer Freiraum 11n und ein oberer Freiraum 11p gebildet sind. Der untere Quersteg 11g dient zur Anlage am vertikalen Schenkel 9a des Schiebers 9. Die Stirnfläche des Quersteges 11g schließt mit dem vertikalen Schenkel 9a des Schiebers 9 einen spitzen Winkel ß ein, wobei die obere Kante des Quersteges 11g abgerundet ist (s.Fig.1).

Die Lagerbohrungen 11c und 11d werden von Lagerbolzen 12a, 12b durchsetzt, auf denen Winkelhebel 13a, 13b schwenkbar gelagert sind. Der kürzere Hebelarm jedes Winkelhebels 13a, 13b liegt am Schenkel 9a des Schiebers 9 an und wird mittels der Zugstange 6 von der Auslösefeder 4 beaufschlagt. Auf diese Weise werden die beiden Winkelhebel 13a, 13b gegen die Kappe des Skischuhs 15 gedrückt. Im unteren Bereich der Stirnseite 2b des Gehäuses 2 befindet sich ein Vorsprung 2g, der in der Fahrtstellung des Vorderbackens 1 in den unteren Freiraum 11n zwischen die beiden Abschnitte 11a, 11b des Lagerteiles 11 eingreift und der den Lagerteil 11 gegenüber dem Gehäuse 2 zentriert. Mit 14 sind Rollen bezeichnet, an denen sich die Sohle des Skischuhs 15 in der Fahrtstellung des Vorderbackens 1 abstützt.

In der Fahrtstellung nehmen alle Elemente die in den Fig. 1 und 2 dargestellte Lage ein. Erfolgt ein Rückwärtssturz des Skiläufers, so wird der Lagerteil 11 um seine einer ideellen Querachse entsprechenden Achsstummeln 10a, 10b verschwenkt, wobei der Quersteg 11g auf den vertikalen Schenkel 9a des Schiebers 9 wirkt und die Vorspannung der Auslösefeder 4 erhöht wird. Dadurch wird die für das seitliche Auslösen erforderliche Arbeit verringert. Erfolgt ein Rückwärtsdrehsturz des Skiläufers, so wird der Lagerteil 11 von der Kraft A (s. Fig. 3) gleichfalls um die von den beiden Achsstummeln 10a, 10b gebildete Achse entgegen dem Uhrzeigersinn verschwenkt. Dabei verläßt jedoch der Vorsprung 2g den unteren Freiraum 11n zwischen den beiden Abschnitten 11a, 11b des Lagerteiles 11 und dieser kann sich infolge des Spiels zwischen den Achsstummeln 10a, 10b und den Ausnehmungen 2d₁, 2d₂ um eine in Längsrichtung des Vorderbackens 1 verlaufende ideelle Achse verschwenken (s. Fig. 6). Dadurch wird aber die Reibung zwischen dem durch die Kraft B (s. Fig.4) aus schwenkenden Winkelhebel 13a bzw. 13b und dem Skischuh 15 herabgesetzt, und der Skischuh 15 kann den Vorderbacken 1 leichter verlassen. Die Kräfte A und B bilden in der Praxis eine Resultierende, welche vom Skischuh 15 auf den einen der beider Winkelhebel 13a, 13b ausgeübt wird. Somit liegt diesem Vorderbacken 1 bei einem Rückwärtsdrehsturz eine gesteuerte Diagonalauslösung zugrunde.

Die in den Fig. 10 bis 12 dargestellte zweite Ausführungsform eines Vorderbackens 1′ ist der ersten ähnlich. Es sind daher die gleichen Bauteile mit den gleichen Bezugsziffern versehen, wobei diese zur Unterscheidung jedoch einen Strich tragen.

Auch der Vorderbacken 1′ weist an der dem Skischuh 15′ mit der Trittplatte 16′ zugewandten Stirnseite 2′b des Gehäuses 2′ einen Ansatz 2′c auf, an den jedoch Achsstummeln 10′a,10′b angesetzt sind.

Im Gegensatz zum Lagerteil nach der ersten Ausführungsform ist der Lagerteil 11′ plattenförmig ausgebildet, wobei in der Platte ein oberer Freiraum 11′p ausgespart ist, der an beiden Seitenflächen nach oben hin offene Ausnehmungen 11′k₁, 11′k₂ aufweist. In diese Ausnehmungen 11′k₁,11′k₂ werden bei der Montage die beiden Achssttummeln 10′a,10′b eingeführt.

Weiters ist in dem Lagerteil 11′ eine in Vorderansicht etwa T-förmige Aussparung 11′m vorgesehen, welche mit ihrem Stiel nach oben ragt. Die Zugstange 6′ durchsetzt eine Lagerbohrung in der Querwand 2′a des Gehäuses 2′ und ist im Anschluß daran in der Aussparung 11′m des Lagerteils 11′ geführt und an ihrem Ende mit dem verikalen Schenkel 9′a vernietet.

Bei einem Rückwärtssturz entsprechend die Verhältnisse denen der ersten Ausführungsform. Bei einem Rückwärtsdrehsturz des Skiläufers verschiebt sich der Lagerteil 11′ zunächst mit beiden Ausnehmungen 11′k₁,11′k₂ nach oben. Dabei gelangt der in der Querrichtung verlaufende Abschnitt der T-förmigen Aussparung 11′m in den Bereich der Zugstange 6′, wodurch, ähnlich wie im ersten Ausführungsbeispiel, eine seitliche Verschwenkung des Lagerteils 11′ ermöglicht wird.

Die Anordnung eines besonderen, an der Stirnseite 2′b des Gehäuses 2′ angeordneten Vorsprunges ist hier nicht erforderlich, da die Aufgabe des Vorsprunges (das Zentrieren des Lagerteiles in der Fahrtstellung) vom Stiel der T-förmigen Aussparung 11′m in Zusammenwirken mit der Zugstange 6′ übernommen wird. Dieses Zusammenwirken von Aussparung 11′m und Zugstange 6′ gewährleistet auch die gesteuerte Diagonalauslösung.

Die Erfindung ist nicht auf die in der Zeichnung dargestellten und im vorstehenden beschriebenen Ausführungsbeispiele beschränkt. Vielmehr sind verschiedene Abänderungen derselben möglich, ohne den Rahmen der Erfindung zu verlassen. Beispielsweise können die Verwendung des Vorsprunges und die der T-förmigen Aussparung bei beiden Ausführungsbeispielen ausgetauscht werden. Weiters kann der Spalt zwischen dem Lagerteil und der Stirnwand des Gehäuses mit einem gummi-elastischen Dichtungsmaterial gefüllt sein. In beiden Ausführungsformen sind die Rollen auf den Schwenkachsen für die Winkelhebel gelagert. Es ist jedoch auch möglich, die Rollen an Achsen anzuordnen, welche von den Schwenkachsen der Winkelhebel unabhängig sind.

## Patentansprüche

1. Vorderbacken (1,1′) der zur Halterung eines einzusetzenden Skischuhs mit zwei seitlichen Winkelhebeln (13a, 13b; 13′a, 13′b) versehen ist, die gegen die Kraft einer Auslösefeder (4,4′)ausschwenkbar sind, welche in einem Gehäuse (2,2′)untergebracht und von einer zugstange (6, 6′) durchsetzt ist, wobei die beiden Winkelhebel (13a, 13b; 13′a, 13′b) mit ihren kürzeren hebelarmen am vertikalen Schenkel (9a; 9′a) eines winkelförmigen Schiebers (9; 9′) anliegen, welcher von der Zugstange (6; 6′) beaufschlagt ist, **dadurch gekennzeichnet**, daß die Schwenkachsen (12a, 12b; 12′a, 12′b) der beiden Winkelhebel (13a, 13b; 13′a, 13′b) in einem Lagerteil (11; 11′) angeordnet sind, der um eine im Bereich der Oberseite des Gehäuses (2; 2′) an der dem Skischuh zugewandten Seite (2b; 2′b) verlaufenden Querachse (10a, 10b; 10′a, 10′b) verschwenkbar ist.

2. Vorderbacken nach Anspruch 1, dadurch gekennzeichnet, daß im unteren Bereich der dem Skischuh (15) zugewandten Seite (2b) des Gehäuses (2) zwei Schrägflächen (2e, 2f) ausgebildet sind, welche mit der Skioberseite (3a) jeweils einen spitzen Winkel (α) einschließen und an denen in der Fahrtstellung des Vorderbackens (1) der Lagerteil (11) mit Gegenflächen (11h, 11i) anliegt (Fig.1-9).

3. Vorderbacken nach Anspruch 2, dadurch gekennzeichnet, daß am Gehäuse (2) zwischen den beiden Schrägflächen (2e,2f) ein Vorsprung (2g) angeordnet ist, der in der Fahrtstellung des Vorderbackens (1) in einen Freiraum (11n) zwischen zwei Abschnitten (11a,11b) und einen Quersteg (11f) des Lagerteils (11) eingreift und in dieser Stellung den Lagerteil (11) zentriert, wobei bei einem Rückwärtsdrehsturz der Lagerteil (11) sich außer Eingriff vom Vorsprung (2g) befindet (Fig. 1-9).

4. Vorderbacken nach Anspruch 3, dadurch gekennzeichnet, daß an den einander zugewandten Seiten der beiden Abschnitte (11a, 11b) des Lagerteiles (11) die Querachse bildende Achsstummeln (10a, 10b) angeordnet sind, die jeweils in eine nach unten hin offene Ausnehmung (2d₁, 2d₂) in einem Ansatz (2c) an der Seite (2b) des Gehäuses (2) mit Spiel eingreifen (Fig. 7 und 9).

5. Vorderbacken nach einem der Ansprüche 1 bis 4, dadurch gekennzeichnet, daß im unteren Bereich des Lagerteiles (11) zwischen den beiden Abschnitten (11a, 11b) ein Quersteg (11g) vorgesehen ist, welcher zur Anlage am vertikalen Schenkel (9a) des Schiebers (9) bestimmt ist.

6. Vorderbacken nach Anspruch 5, dadurch gekennzeichnet, daß die Stirnfläche des Quersteges (11g) mit dem vertikalen Schenkel (9a) des Schiebers (9) einen nach unten hin offenen spitzen Winkel (β) einschließt, wobei die obere Kante des Quersteges (11g) abgerundet ist.

7. Vorderbacken nach Anspruch 1, dadurch gekennzeichnet, daß die Seite (2′b) des Gehäuses (2′) an ihrem oberen Ende einen Ansatz (2′c) trägt, an den zwei in Querrichtung verlaufende Achsstummeln (10′a,10′b) angesetzt sind, und daß im Lagerteil (11′) im oberen Bereich ein Freiraum (11′p) ausgespart ist, in dessen Seitenwänden noch oben hin offene Ausnehmungen (11′k₁,11′k₂) sich befinden, in welche die beiden Achsstummeln (10′a,10′b) eingreifen (Fig.10 bis 12).

8. Vorderbacken nach Anspruch 1 oder 7, dadurch gekennzeichnet, daß im Lagerteil (11′) eine in Vorderansicht T-förmige Aussparung (11′m) ausgebildet ist, welche mit ihrem Stiel nach oben ragt und welche von der Zugstange (6′) durchsetzt ist, wobei in der Fahrtstellung des Vorderbackens (1′) sich die Zugstange (6′) im Stiel der Aussparung (11′m) und bei einem Rückwärtsdrehsturz im Quersteg dieser Aussparung (11′m) befindet.

## Claims

1. A front clamp assembly (1,1′) provided for the retention of a ski boot to be inserted therein with two lateral crank levers (13a,13b; 13′a,13′b) adapted to pivot outwards against the force of a release spring (4,4′) accommodated in a housing (2,2′) and having a pull rod (6,6′) extending therethrough, said two crank levers (13a, 13b; 13′a,13′b) having their shorter lever arms in engagement with the vertical leg (9a,9′a) of an L-shaped slide member (9,9′) subjected to the action of said pull rod (6,6′), **characterized in that** the pivot pins (12a,12b; 12′a,12′b) of said two crank levers (13a,13b; 13′a,13′b) are located in a mounting member (11,11′) mounted for pivoting about a transverse axle pin (10a,10b; 10′a,10′b) disposed adjacent the top face of said housing (2,2′) at the side (2b,2′b) thereof facing towards the ski boot.

2. A front clamp assembly according to claim 1, characterized in that a lower portion of the side (2b) of said housing (2) facing towards the ski boot (15) is provided with two oblique surfaces (2e,2f) each enclosing an acute angle (α) with the ski's top face (3a) and adapted in the skiing position of the front clamp assembly (1) to be engaged by complementary surfaces (11h,11i) of said mounting member (11) (figs. 1 - 9).

3. A front clamp assembly according to claim 2, characterized in that between said two oblique surfaces (2e,2f) said housing (2) is provided with a projection (2g) adapted in the skiing position of the front clamp assembly (1) to be received in a recess (11n) defined between two sections (11a,11b) and a cross bar (11f) of said mounting member (11) to thereby maintain said mounting member (11) centered, said mounting member (11) being disengaged from said projection (2g) in the case of a rearwards torsion fall (figs. 1 - 9).

4. A front clamp assembly according to claim 3, characterized in that the mutually facing sides of said two sections (11a,11b) of said mounting member (11) carry axle stubs (10a,10b) cooperating to act as said transverse axle pin and engaged with some play in respective downwards opening recesses (2d₁,2d₂) formed in a projecting portion (2c) on the side (2b) of said housing (2) (figs. 7 and 9).

5. A front clamp assembly according to any of claims 1 to 4, characterized in that a lower portion of said mounting member (11) between said two sections (11a,11b) is provided with a cross bar (11g) destined for abutting said vertical leg (9a) of said slide member (9).

6. A front clamp assembly according to claim 5, characterized in that the end face of said cross bar (11g) encloses a downwards opening acute angle (β) with said vertical leg (9a) of said slide member (9), said cross bar (11g) having a rounded upper edge.

7. A front clamp assembly according to claim 1 characterized in that at its upper end, said side (2′b) of said housing (2′) carries a projecting portion (2′c) carrying two transversely extending axle stubs (10′a,10′b), and that an upper portion of said mounting member (11′) is formed with a cavity (11′p) having its sidewalls provided with upwards opening recesses (11′k₁,11′k₂) engaged by said two axle stubs (10′a,10′b) (figs. 10 to 12).

8. A front clamp assembly according to claim 1 or 7, characterized in that said mounting member (11′) is formed with an aperture (11′m) of T-shaped configuration when viewed from in front, with its stem directed upwards and having said pull rod (6′) extending therethrough, said pull rod (6′) being disposed in said stem of said aperture in the skiing position, and in the cross portion of said aperture (11′m) in the case of a rearwards torsion fall.

## Revendications

1. Mâchoire avant (1, 1′) équipée, en vue de la retenue d'une chaussure de ski devant être engagée, de deux leviers coudés latéraux (13a, 13b ; 13′a, 13′b) pouvant accomplir un pivotement sortant en s'opposant à la force d'un ressort de déclenchement (4, 4′), logé dans un boîtier (2, 2′) et parcouru par une tige de traction (6, 6′), les deux leviers coudés (13a, 13b ; 13′a, 13′b) étant appliqués, par leurs bras courts, contre la branche verticale (9a ; 9′a) d'un coulisseau (9 ; 9′) configuré en cornière et sollicité par la tige de traction (6 ; 6′), **caractérisée par** le fait que les axes de pivotement (12a, 12b ; 12′a, 12′b) des deux leviers coudés (13a, 13b ; 13′a, 13′b) sont disposés dans une partie de montage (11 ; 11′) pouvant pivoter autour d'un axe transversal (10a, 10b ; 10′a, 10′b) s'étendant, dans la région de la face supérieure du boîtier (2 ; 2′), sur le côté (2b ; 2′b) tourné vers la chaussure de ski.

2. Mâchoire avant selon la revendication 1, caractérisée par le fait que deux surfaces inclinées (2e, 2f), ménagées dans la région inférieure du côté (2b) du boîtier (2) qui est tourné vers la chaussure de ski (15), décrivent respectivement un angle aigu (α) avec la face supérieure (3a) du ski, surfaces contre lesquelles, dans la position de déplacement de la mâchoire avant (1), la partie de montage (11) est appliquée par des surfaces complémentaires (11h, 11i) (figures 1-9).

3. Mâchoire avant selon la revendication 2, caractérisée par le fait que le boîtier (2) présente, entre les deux surfaces inclinées (2e, 2f), une protubérance (2g) qui pénètre, dans la position de déplacement de la mâchoire avant (1), dans une dépouille (11n) située entre deux tronçons (11a, 11b) et une membrure transversale (11f) de la partie de montage (11), et qui centre la partie de montage (11) dans cette position, ladite partie de montage (11) n'étant pas en prise avec ladite protubérance (2g) lors d'un "soleil" vers l'arrière (figures 1-9).

4. Mâchoire avant selon la revendication 3, caractérisée par le fait que des tourillons (10a, 10b), formant l'axe transversal et disposés sur les côtés des deux tronçons (11a, 11b) de la partie de montage (11) qui sont tournés l'un vers l'autre, pénètrent respectivement, avec jeu, dans un évidement (2d₁, 2d₂) ouvert vers le bas et pratiqué, dans un appendice (2c), sur le côté (2b) du boîtier (2) (figures 7 et 9).

5. Mâchoire avant selon l'une des revendications 1 à 4, caractérisée par le fait qu'une membrure transversale (11g), prévue entre les deux tronçons (11a, 11b) dans la région inférieure de la partie de montage (11), est destinée à venir s'appliquer contre la branche verticale (9a) du coulisseau (9). 6. Mâchoire avant selon la revendication 5, caractérisée par le fait que la face frontale de la membrure transversale (11g) décrit, avec la branche verticale (9a) du coulisseau (9), un angle aigu (β) ouvert vers le bas, l'arête supérieure de la membrure transversale (11g) étant arrondie.

7. Mâchoire avant selon la revendication 1, caractérisée par le fait que le côté (2′b) du boîtier (2′) porte, à son extrémité supérieure, un appendice (2′c) auquel se rattachent deux tourillons (10′a, 10′b) s'étendant dans le sens transversal ; et par le fait qu'une dépouille (11′p) est ménagée dans la région supérieure de la partie de montage (11′), dépouille dans les parois latérales de laquelle se trouvent des évidements (11′k₁, 11′k₂) ouverts vers le haut, et dans lesquels les deux tourillons (10′a, 10′b) s'engagent (figures 10 à 12).

8. Mâchoire avant selon la revendication 1 ou 7, caractérisée par le fait qu'une échancrure (11′m), de configuration en T observée par-devant et ménagée dans la partie de montage (11′), dépasse vers le haut par sa branche verticale et est traversée par la tige de traction (6′), ladite tige de traction (6′) se trouvant dans la branche verticale de l'échancrure (11′m) lorsque la mâchoire avant (1′) occupe la position de déplacement, et dans la membrure transversale de cette échancrure (11′m) lors d'un "soleil" vers l'arrière.
